# FASCICULE DE BREVET EUROPEEN

(11) **EP 1 280 245 B1**
(45) Date de publication et mention de la délivrance du brevet: **02.06.2004**
(21) Numéro de dépôt: 02291825.4
(22) Date de dépôt: 18.07.2002
(51) Int. Cl.: H01R 13/66

(54) **Connecteur électrique**
Elektrischer Verbinder
Electrical connector

(30) Priorité: 27.07.2001 FR 0110064
(43) Date de publication de la demande: 29.01.2003
(73) Titulaire: Valeo Electronique et Systemes de Liaison, 78180 Montigny le Bretonneux (FR)
(72) Inventeur: Laliron, Anne, 78150 Le Chesnay (FR)
(74) Mandataire: Faber, Jean-Paul

(56) Documents cités:
- EP-A- 1 038 738
- US-A- 4 897 642
- US-A- 4 956 561
- US-A- 5 488 352
- US-A- 6 098 095

## Description

L'un des buts de l'invention est de réaliser un connecteur électrique qui permet de fournir à tout élément électronique l'alimentation que celui-ci requiert pour réaliser les différentes fonctions qui lui sont attribuées ainsi que l'information nécessaire à la communication sur un bus de données.

Document US-A-4 956 561 décrit un connecteur électrique selon le préambule de la première revendication.

Le connecteur électrique, selon l'invention, est du type comprenant un corps avec, d'une part, deux sorties permettant de le relier à une source de courant électrique et à une masse et, d'autre part, deux sorties pour l'alimentation d'un équipement électrique/électronique et deux entrées/sorties destinées à être reliées à l'équipement électrique/électronique, comportant un canal codeur décodeur destiné, d'une part, à recevoir l'information de l'équipement électrique/électronique et, d'autre part, à coder ladite information en modulation de signal à travers une horloge et une logique, un filtre et un ensemble de protection électrique pour envoyer le signal modulé, le retour de l'information étant véhiculé sur la ligne, récupéré par l'ensemble de protection électrique et le filtre afin d'être décodé par le canal codeur décodeur pour être envoyé à l'équipement électrique/électronique par la sortie correspondante reliée audit équipement, caractérisé en ce que ledit signal modulé est envoyé sur la ligne d'alimentation et que ladite ligne sur laquelle l'information est véhiculé est la ligne d'alimentation.

Grâce à cette disposition, on réalise un connecteur courant porteur permettant de gérer l'architecture électrique et électronique dans des véhicules et de réduire la complexité de celle-ci.

Suivant une caractéristique constructive, les sorties pour l'alimentation de l'équipement électrique/électronique sont insérées sur une dérivation de l'alimentation avec interposition d'un régulateur de tension.

Enfin, sur la dérivation de l'alimentation est insérée une interface de courant porteur comportant l'horloge et la logique, le canal codeur décodeur et des entrées et sorties RX fifo et TX fifo destinées à être reliées aux entrées/sorties correspondantes.

L'invention va maintenant être décrite avec plus de détails en se référant à un mode de réalisation particulier donné à titre d'exemple seulement et représenté aux dessins annexés.

Figure 1 montre schématiquement un connecteur, selon l'invention.

Figure 2 montre le connecteur, selon l'invention, sous forme de schéma bloc.

Le connecteur représenté aux figures comprend un boîtier 1 avec deux broches 2 dont l'une est destinée à être reliée à une ligne d'alimentation L1, tandis que l'autre est destinée à être reliée à la masse M1.

Le boîtier 1 comporte deux sorties L2 et M2, la sortie L2 constituant une ligne d'alimentation et la sortie M2 une masse.

Le boîtier 1 comporte deux autres sorties 4 et 5 pour véhiculer l'information (transmission et réception).

On peut ainsi relier directement un équipement électrique/électronique 6 qui comporte quatre sorties 7, 8, 9 et 10 destinées à être reliées respectivement à la masse M2, à l'alimentation L2 et aux entrées/sorties 4 et 5.

La ligne L1 alimente un ensemble de protection des composants 11 qui peut être un circuit électronique, un fusible ou autre, celui-ci étant relié à la masse M1.

A partir d'une dérivation de la ligne L1 et de la masse M1 est alimenté une interface de courant porteur 12 avec interposition d'un régulateur de tension 13.

L'ensemble de protection est relié à un filtre 15 qui est relié à l'interface 12, celle-ci comprenant une horloge plus une logique 14, un canal codeur décodeur 16 et des entrées et sorties TX fifo et RX fifo 17, 18 destinées à être, par les sorties 4 et 5, reliées respectivement aux sorties 10 et 9 de l'équipement électrique/électronique.

Un tel connecteur est particulièrement simple et peut s'interfacer avec tout équipement nécessitant une connexion au réseau d'information et d'alimentation.

Ainsi, un tel connecteur étant monté sur un capteur et/ou sur un calculateur, il alimente ceux-ci, ledit connecteur récupérant l'information qui transite sur le conducteur d'alimentation et le conditionne par exemple sous forme de message CAN.

De même, le connecteur transforme les messages CAN du capteur et/ou du calculateur en signal courants porteurs et injecte ledit signal sur le câble d'alimentation.

Bien entendu, l'invention n'est pas limitée au mode de réalisation qui vient d'être décrit et représenté. On pourra y apporter de nombreuses modifications de détail sans sortir pour cela du cadre de l'invention comme revendiqué.

## Revendications

1. Connecteur électrique du type comprenant un corps (1) avec, d'une part, deux sorties (2 et 3) permettant de le relier à une source de courant électrique (L1) et à une masse (M1) et, d'autre part, deux sorties (L2, M2) pour l'alimentation d'un équipement (6) électrique/électronique et deux entrées/sorties (4, 5) destinées à être reliées à l'équipement (6) électrique/électronique, comportant un canal codeur décodeur (16) destiné, d'une part, à recevoir l'information de l'équipement électrique/électronique (6) et, d'autre part, à coder ladite information en modulation de signal à travers une horloge et une logique (14), un filtre (15) et un ensemble de protection électrique (11) pour envoyer le signal modulé, le retour de l'information étant véhiculé sur la ligne, récupéré par l'ensemble de protection électrique (11) et le filtre (15) afin d'être décodé par le canal codeur décodeur (16) pour être envoyé à l'équipement électrique/électronique (6) par la sortie correspondante reliée audit équipement (6), **caractérisé en ce que** ledit signal modulé est envoyé sur la ligne d'alimentation (L1) et que ladite ligne sur laquelle l'information est véhiculé est la ligne d'alimentation (L1).

2. Connecteur électrique, selon la revendication 1, **caractérisé en ce que** les sorties (L2, M2) pour l'alimentation de l'équipement électrique/électronique (6) sont insérées sur une dérivation de l'alimentation (L1) avec interposition d'un régulateur de tension (13).

3. Connecteur électrique, selon les revendications 1 et 2, **caractérisé en ce que**, sur la dérivation de l'alimentation (L1) est insérée une interface de courant porteur (12) comportant l'horloge et la logique (14), le canal codeur décodeur (16) et les entrées et sorties (17, 18) RX fifo et TX fifo destinées à être reliées aux entrées/sorties correspondantes (4, 5).

## Patentansprüche

1. Elektrischer Verbinder mit einem Körper (1), der einerseits zwei Ausgänge (2 und 3), welche seine Verbindung mit einer elektrischen Stromquelle (L1) und einer Masse (M1) ermöglichen, und andererseits zwei Ausgänge (L2, M2) für die Versorgung einer elektrischen/elektronischen Ausrüstung (6) und zwei Eingänge/Ausgänge (4, 5) aufweist, die für die Verbindung mit der elektrischen/elektronischen Ausrüstung (6) vorgesehen sind, mit einem Kodierer/Dekodierer (16) der dazu vorgesehen ist, einerseits Informationen von der elektrischen/elektronischen Ausrüstung (6) zu erhalten und andererseits die genannten Informationen zu kodieren, indem das Signal über einen Zeitgeber und eine Logik (14), ein Filter (15) und eine elektrische Sicherungseinheit (11) moduliert wird, um das modulierte Signal zu übertragen, wobei der Rücklauf der Informationen über die Leitung übertragen wird, aufbereitet durch die elektrische Sicherheitseinheit (11) und das Filter (15), um durch den Kodierer/Dekodierer (16) dekodiert zu werden, um der elektrischen/elektronischen Ausrüstung (6) über den mit der genannten Ausrüstung (6) verbundenen, betreffenden Ausgang zugeführt zu werden, **dadurch gekennzeichnet, dass** das genannte, modulierte Signal über die Versorgungsleitung (L1) übertragen wird und dass die genannte Leitung, auf der die Informationen übertragen werden, die Versorgungsleitung (L1) ist.

2. Elektrischer Verbinder nach Anspruch 1, **dadurch gekennzeichnet, dass** die Ausgänge (L2, M2) für die Versorgung der elektrischen/elektronischen Ausrüstung (6) unter Zwischenschaltung eines Spannungsreglers (13) an einer Abzweigung der Versorgung (L1) angeschlossen sind.

3. Elektrischer Verbinder nach den Ansprüchen 1 und 2, **dadurch gekennzeichnet, dass** an der Abzweigung der Versorgung (L1) eine Trägerstrom-Schnittstelle (12) angeschlossen ist, die den Zeitgeber und die Logik (14), den Kodierer/Dekodierer (16) und die Eingänge und Ausgänge (17, 18) RX FiFo und TX FiFo aufweist, die dazu vorgesehen sind, mit betreffenden Eingängen/Ausgängen (4, 5) verbunden zu sein.

## Claims

1. An electrical connector of the type comprising a body (1) having on the one hand two outputs (2 & 3), allowing it to be connected to an electrical current supply (L1) and to a mass (M!), and on the other hand, two outputs (L2,M2) for the power supply for electrical/electronic equipment (6) and two inputs/outputs (4,5) intended to be connected to the electrical/electronic equipment (6), comprising a coder decoder channel (16) intended to receive information from the electrical/electronic equipment (6) on the one hand, and on the other hand, to encode said information by signal modulation through a clock and a logic (15) and an electric protection assembly (11) for sending the modulated signal, the return of information being transported on the line, retrieved by electric protection assembly (11) and filter (15) so as to be decoded by coder decoder channel (16) to be sent to electrical/electronic equipment (6) by the corresponding output connected to said equipment (6) **characterised in that** said modulated signal is sent on power supply line (L1) and that said line on which information is transported is power supply line (L1).

2. An electrical connector according to claim 1, **characterised in that** outputs (L2,M2) for the power supply for electrical/electronic equipment (6) are inserted on a power supply derivation (L1) with the interpositioning of a tension control system (13).

3. An electrical connector according to claims 1 & 2, **characterised in that** a current carrier interface (12) is inserted on power supply derivation (L1), comprising the clock and logic (14), the coder decoder channel (16) and the inputs and outputs (17,18) RX fifo and TX fifo intended to be connected to corresponding inputs/outputs (4,5).
